# FASCICULE DE BREVET EUROPEEN

(11) **EP 0 531 508 B1**
(45) Date de publication et mention de la délivrance du brevet: **15.03.1995**
(21) Numéro de dépôt: 92909650.1
(22) Date de dépôt: 08.04.1992
(51) Int. Cl.: F24F 13/04, F24F 13/00

(54) **DISPOSITIF DE REGULATION EN TEMPERATURE D'UN LOCAL**
VORRICHTUNG ZUR RAUMTEMPERATURSTEUERUNG
DEVICE FOR CONTROLLING TEMPERATURE IN A ROOM

(30) Priorité: 08.04.1991 FR 9104263
(43) Date de publication de la demande: 17.03.1993
(73) Titulaire: SPIREC, Société à Responsabilité Limitée, F-75009 Paris (FR)
(72) Inventeur: MONTAZ, Edmond, F-78110 Le Vésinet (FR)
(74) Mandataire: Bruder, Michel
(86) Numéro de dépôt international: FR9200312
(87) Numéro de publication internationale: WO9217740

(56) Documents cités:
- DE-A- 3 044 080
- FR-A- 2 656 071
- US-A- 2 579 507
- US-A- 3 390 720

## Description

La présente invention concerne un dispositif destiné à assurer la régulation en température d'un local à l'aide d'un flux d'air, à une température donnée, pulsé dans celui-ci.

On sait que dans les installations de conditionnement d'air, pour assurer un maximum de confort à l'utilisateur évoluant dans le local conditionné, il convient, d'une part, que la différence de température entre l'air pulsé et la température ambiante du local, ainsi que la vitesse de l'air pulsé dans celui-ci, soient aussi faibles que possible et, d'autre part, que le fonctionnement du dispositif soit particulièrement silencieux. Cette dernière condition implique que l'air en mouvement, en contact avec la paroi des gaines, se déplace à faible vitesse.

Or, pour transporter, à faible vitesse, une masse d'air dont la température est proche de celle du local à conditionner et possédant néanmoins la quantité suffisante de calories, ou de frigories, pour maintenir la température voulue dans le local, les installations de conditionnement d'air doivent véhiculer des débits d'air importants et, en conséquence, être pourvues de gaines d'alimentation de forte section, ce qui accroît de façon prohibitive à la fois leur encombrement et leur prix de revient. On a donc, pour ces raisons, réalisé un compromis entre, d'une part, les conditions de confort optimal pour l'utilisateur et, d'autre part, l'encombrement et le prix de revient des gaines, en diminuant la section de celles-ci par rapport à leurs dimensions idéales, et en augmentant la vitesse de l'air soufflé dans les locaux à conditionner. Il en résulte un certain nombre d'inconvénients.

Un premier inconvénient provient du bruit produit par l'installation. En effet on sait que le bruit produit par une installation de climatisation dépend, d'une part, du bruit produit par les filets d'air en déplacement sur les parois des gaines de ventilation, bruit qui est lié de façon directe à la vitesse du fluide en contact avec cette paroi et, d'autre part, de celui produit par le soufflage dans le local, qui dépend de la vitesse de l'air arrivant dans celui-ci.

Un second inconvénient provient de ce que, l'hiver, l'air pulsé, plus chaud que l'air ambiant, se dirige vers le plafond et, l'été, l'air pulsé, plus froid que l'air ambiant, se dirige vers le plancher du local. Or, un tel phénomène est d'autant plus important que la différence entre la température de l'air pulsé et celle du local est importante. Cette différence de température dans les systèmes suivant l'art antérieur étant relativement importante, il en résulte donc, été comme hiver, un mouvement permanent de l'air à l'intérieur du local qui, s'ajoutant à la vitesse de soufflage propre de cet air, est de nature à causer, par le courant d'air qu'il forme, une gêne pour l'utilisateur. Afin d'éviter que l'air pulsé par les bouches de soufflage ne se dirige trop facilement, l'hiver vers le plafond, et l'été vers le plancher, on a pourvu celles-ci d'ailettes dirigeant l'air soufflé dans une direction opposée à celle qu'il a tendance à prendre normalement. Si une telle disposition est de nature à réduire les pertes thermiques subies par l'air du local au contact du plancher et du plafond de celui-ci, elle contribue cependant, en créant des tourbillons, à accroître encore le bruit et le courant d'air à l'intérieur de ce local. D'autre part, cette disposition nécessite une inversion de la direction des ailettes, au moins deux fois par an, à savoir au moment du passage de la position de chauffage à celle de refroidissement et inversement, ce qui accroît la maintenance nécessaire à son bon fonctionnement.

Par ailleurs, il convient de préciser que le gradient de température existant entre le sol et le plafond du local, qui est d'autant plus important que la différence de température entre l'air soufflé et l'air ambiant est importante, est également de nature à causer une gêne à l'utilisateur.

On sait également que, dans un local, une partie du flux d'air pulsé est évacuée vers l'extérieur, par exemple par un dispositif d'aération dit VMC et/ou par des fuites d'air existant entre le local et l'extérieur. Or, cet air évacué ne l'est pas avec un débit suffisant pour assurer un maintien du local à une pression voisine de la pression atmosphérique et, sous peine de voir celui-ci se trouver en état de surpression par rapport à l'atmosphère, il est nécessaire de prévoir des moyens d'extraction de cet air. Or, du fait que ce dernier contient un nombre important de calories, ou de frigories, qui, sur le plan du bilan thermique, sont importantes à récupérer, on réunit généralement les moyens d'extraction à la centrale d'air où cet air est traité, et d'où il est renvoyé ensuite dans les locaux à conditionner, par des gaines de soufflage. Or, cette façon de procéder possède plusieurs inconvénients.

D'une part elle nécessite la mise en oeuvre de moyens d'aspiration, tels que des ventilateurs, ainsi que des gaines supplémentaires, ce qui accroît le bruit, la complexité, l'encombrement et le coût de l'ensemble de l'installation.

D'autre part, l'air extrait de chacun des locaux est renvoyé, après passage par la centrale, dans tous les autres locaux, ce qui, sur le plan hygiénique ou microbien, notamment lorsque ce type d'installation est mis en oeuvre dans des hôpitaux, des hôtels, ou des bureaux, présenta des risques importants pour la santé des occupants des locaux concernés.

De plus, dans les installations existantes, une gaine principale reliée à la centrale alimente une série de bouches de soufflage disposées en parallèle le long de cette canalisation principale. Or, suivant la longueur de la gaine existant entre les bouches extrêmes amont et aval, la perte de charge entre celles-ci peut être importante, et ainsi les débits d'air soufflés dans les locaux correspondants peuvent être très différents.

On est ainsi conduit à augmenter la pression de l'air dans la gaine principale de telle façon que les bouches de soufflage aval reçoivent une pression suffisante, ce qui se traduit par l'existence d'une surpression au niveau des bouches de soufflage amont. Il est donc nécessaire de faire chuter dans celles-ci la pression de soufflage de l'air, de telle façon que la vitesse de celui-ci sortant de ces bouches ne soit pas trop élevée, afin de ne causer ni bruit ni perturbations aux occupants des locaux concernés. Outre la perte d'énergie correspondant à la surpression à appliquer à la canalisation, ce dispositif présente l'inconvénient de générer des vibrations et des sifflements au niveau des moyens destinés à faire chuter la pression en amont de la bouche de soufflage.

On a également proposé, dans le brevet US-A-2579507 de pulser dans une chambre de l'air en provenance d'un brûleur, à l'aide d'une tuyère convergente possédant une ouverture de soufflage et une ouverture d'aspiration communiquant avec le local. Cependant, outre que la température de l'air soufflé par ce dispositif se situe très au-dessus des températures admissibles dans le domaine du conditionnement d'air, l'ouverture d'admission de l'air est située en amont de l'orifice de sortie de la tuyère convergente et, dans ces conditions, la vitesse de l'air en sortie de celle-ci doit être élevée afin de créer une dépression apte à réaliser l'aspiration d'un volume d'air ambiant suffisant, cette vitesse élevée se traduisant par une vitesse élevée de l'air soufflé dans la chambre, ce qui, comme exposé précédemment, est de nature à causer une gêne aux utilisateurs ainsi qu'un bruit de fonctionnement important, ce qui en interdit l'utilisation pour des applications telles que, par exemple, le conditionnement d'air dans des hôpitaux, ou d'autres locaux dans lesquels un certain degré de confort est indispensable.

La présente invention a pour but d'éviter les inconvénients précédemment mentionnés en proposant un dispositif de conditionnement d'air de fonctionnement particulièrement silencieux, puisque permettant de réduire les deux facteurs principaux générateurs de bruit d'une telle installation, à savoir la vitesse de l'air en contact avec les parois des gaines de ventilation du dispositif, et la vitesse de l'air soufflé dans le local à conditionner, ce dispositif de conditionnement d'air permettant, en outre, de diminuer la dimension des gaines véhiculant le flux d'air soufflé par la centrale et, en conséquence, l'encombrement et le prix de revient de ce type d'installation.

La présente invention a ainsi pour objet un dispositif destiné à assurer la régulation en température d'un local au moyen d'un flux d'air à faible vitesse pulsé dans celui-ci, comportant une bouche d'aspiration et une bouche de soufflage disposées dans ledit local, la bouche d'aspiration et la bouche de soufflage débouchant dans une même canalisation en communication avec une conduite d'alimentation en air sous pression, par des orifices d'aspiration et de soufflage, dans lequel ladite conduite d'alimentation en air sous pression débouche à une extrémité de ladite canalisation, par au moins un élément convergent d'amont en aval, les bouches d'aspiration et de soufflage étant respectivement réunies aux orifices d'aspiration et de soufflage par des gaines d'aspiration et de soufflage, caractérisé en ce que la partie la plus en amont de la surface d'intersection entre la gaine d'aspiration et la canalisation est disposée immédiatement en aval de l'orifice de sortie de l'élément convergent, de façon à créer, dans ladite canalisation, entre les orifices d'aspiration et de soufflage, deux veines d'air coaxiales, à savoir une veine centrale dans laquelle l'air se déplace à grande vitesse, et une veine d'air périphérique, entourant la veine d'air centrale, dans laquelle l'air se déplace à faible vitesse.

Le dispositif suivant l'invention permet de diminuer, de façon surprenante, l'une des causes principales du bruit généré habituellement par ce type d'installation à savoir la vitesse d'écoulement importante du flux d'air sur la surface interne de la gaine, puisque d'une part la veine externe annulaire se comporte comme un isolant phonique et, d'autre part, cette veine d'air se déplaçant à faible vitesse par rapport à la paroi, elle provoque sur celle-ci un bruit minimum. Ainsi, dans un mode de mise en oeuvre particulièrement intéressant de l'invention, on crée les veines d'air centrale et annulaire en disposant, dans une gaine de soufflage reliée à une centrale de conditionnement d'air, un élément convergent d'amont vers l'aval qui crée, en sortie, une veine d'air centrale à grande vitesse et à faible pression. Cette veine centrale aspire ainsi de l'air dans le local à conditionner, qui constitue une veine annulaire entourant la veine centrale, et qui est entraînée à faible vitesse par celle-ci. Au bout d'une certaine distance d'écoulement, dépendant des paramètres de fonctionnement du système, une homogénéisation s'effectue dans le canal d'écoulement et on obtient un flux d'air homogène, à faible vitesse et à température égale à la température de soufflage souhaitée, qui est apte à être soufflé dans le local.

La demanderesse a établi que, dans le domaine du conditionnement d'air, une homogénéisation efficace était réalisée lorsque la distance séparant l'orifice de sortie de l'élément convergent de la bouche de soufflage était au moins égale à sept fois le diamètre de l'orifice de sortie dudit élément convergent.

La présente invention permet de diminuer à la fois le bruit et l'écart de température existant entre l'air soufflé dans le local et l'air ambiant de ce local, puisque l'air provenant de la centrale, en se mélangeant à l'air extrait du local, baisse en température, sans que, pour autant, la quantité de calories ou de frigories qu'il apporte au local ne diminue puisque la totalité de l'air mélangé est pulsée dans le local. La présente invention permet également, avec un bruit inférieur aux dispositifs de la technique antérieure, de faire appel à un flux d'air en provenance de la centrale qui est à nombre de calories/frigories fournies égal, inférieur à celui des dispositifs de la technique antérieure. En effet puisque la présente invention permet, à nombre de calories/frigories fournies égal, de réduire l'écart de température existant entre l'air soufflé dans le local et la température de ce dernier, il permet, en augmentant la température de l'air fourni par la centrale, de diminuer le débit d'air nécessaire, et donc la section de la gaine d'alimentation.

Dans une variante particulièrement intéressante, le dispositif suivant l'invention est constitué d'un ensemble constitué d'un élément tubulaire, qui comprend successivement d'amont en aval, des moyens de régularisation des filets d'air en provenance de la centrale, un élément convergent d'amont en aval, un premier orifice latéral ou bouche d'aspiration d'air, dont la partie située la plus en amont est située au voisinage de l'orifice de sortie de l'élément convergent, et un second orifice latéral, ou bouche de soufflage, situé à une distance dudit orifice de sortie égale à au moins sept fois le diamètre de celui-ci, et des moyens d'obturation de l'extrémité de l'élément tubulaire opposée à l'élément convergent. Ce mode de mise en oeuvre permet de fournir à l'utilisateur un ensemble prêt à être mis en place sur une installation, garantissant une efficacité optimum, tant sur le plan du niveau de bruit que sur celui du rendement thermique, puisque tous les éléments ont été calculés, contrôlés et agencés par le fabricant.

Dans une autre variante de mise en oeuvre de l'invention les moyens de régulation des filets d'air sont associés à une batterie de régulation thermique permettant d'ajuster la température du flux d'air soufflé dans l'élément convergent.

On décrira ci-après, à titre d'exemples non limitatifs, diverses formes d'exécution de la présente invention, en référence au dessin annexé sur lequel :

La figure 1 est une vue en coupe horizontale et longitudinale, d'un premier mode de mise en oeuvre de la présente invention.

Les figures 2 et 3 sont des vues en coupe horizontale et longitudinale partielles de deux variantes de mise en oeuvre du dispositif suivant l'invention.

La figure 4 est une vue, en coupe horizontale et longitudinale partielle, d'un dispositif suivant la technique antérieure.

La figure 5 est une vue en coupe horizontale et longitudinale d'une forme particulière de mise en oeuvre de l'invention, améliorant le dispositif représenté sur la figure 4.

Les figures 6 et 7 sont des vues en coupe horizontale et longitudinale partielle, de deux variantes de mise en oeuvre du dispositif suivant l'invention.

La figure 8 est une vue en coupe horizontale et longitudinale d'un ensemble compact du dispositif suivant l'invention.

La figure 9 est une vue en coupe longitudinale d'une variante de mise en oeuvre d'un élément convergent.

La figure 10 est une vue de droite de l'élément convergent représenté sur la figure 9.

Le dispositif représenté sur la figure 1 comporte une gaine d'alimentation 1 dont une extrémité est en communication avec une centrale de conditionnement d'air (non représentée sur le dessin), et l'extrémité opposée se termine par un élément convergent 2, constitué d'un tube tronconique dont la section de passage diminue d'amont en aval pour former un orifice de sortie 3 de diamétre d, et qui débouche dans un conduit coaxial 4 dont le diamètre est égal à environ deux fois le diamètre d de l'orifice de sortie 3. Ce conduit 4 est relié par une gaine 6 à une bouche de soufflage 5 disposée dans une cloison 7 d'un local 9 dont on souhaite assurer le conditionnement de l'air. Une bouche d'aspiration ou de "reprise" 11 est reliée au conduit 4 par une gaine transversale de "reprise" 13 qui débouche dans le conduit 4 juste en aval de l'orifice de sortie 3 de l'élément convergent 2. L'axe zz′ de la bouche de soufflage 5 est distante de l'orifice de sortie 3 de l'élément convergent 2 d'une longueur L égale à environ 13 fois le diamétre d de l'orifice de sortie 3 de l'élément convergent 2.

Dans ces conditions le fonctionnement du présent dispositif s'établit de la façon suivante :

Lorsque l'on souffle un flux d'air q_{c}, en provenance de la centrale, au travers de l'élément convergent 2, la vitesse de l'air en sortie de celui-ci est augmentée et la pression diminuée. On obtient ainsi, à partir de l'orifice de sortie 3 de l'élément convergent 2, une veine d'air axiale et centrale 15 (figurée schématiquement en tirets sur les figures) à vitesse élevée, et à pression inférieure à la pression Pₒ du local 9, cette vitesse diminuant et la pression augmentant progressivement vers l'aval le long de cette veine axiale 15. La dépression créée par cette dernière provoque l'aspiration d'un flux d'air à partir du local 9, à travers la bouche de reprise 11 et la gaine 13, flux qui pénètre dans le conduit 4 et forme une veine d'air annulaire 17, entourant la veine d'air axiale 15. Cette dernière entraîne, à faible vitesse, la veine d'air annulaire 17 qui l'entoure, de sorte que, dans le présent dispositif, les filets d'air de la veine externe 17, qui sont en contact avec les parois du conduit 4, se déplacent à faible vitesse et ne créent donc qu'un bruit extrêmement faible. On notera également que la diminution du bruit est encore améliorée par le fait que la veine d'air annulaire 17 se comporte comme un isolant phonique à l'égard de tous les bruits véhiculés par la veine d'air centrale 15. Bien entendu le dispositif suivant l'invention n'atteindra son efficacité maximale que lorsque la longueur L du conduit 4 sera telle que la veine d'air centrale 15, à vitesse élevée, ne rencontre aucun obstacle, et le coude 19 réunissant le conduit 4 à la bouche de soufflage 5 devra donc, dans le présent mode de mise en oeuvre, se situer à une distance suffisante de l'orifice de sortie 3 de l'élément convergent 2, pour ne pas être frappé par la veine d'air centrale 15. Dans le domaine du conditionnement d'air, une telle distance L est au moins égale à sept fois le diamètre d de l'orifice de sortie 3 de l'élément convergent 2.

Cependant, comme représenté sur la figure 1a, afin d'éviter que la veine d'air centrale 15 ne vienne frapper directement le coude 19, on peut prévoir un espace fermé 20 dont la profondeur est préférablement égale au quart du diamètre du conduit 4, dont l'air qu'il renferme se comporte comme un tampon pneumatique amortisseur.

Pour entretenir une température T constante à l'intérieur du local 9, le flux d'air qₛ pulsé dans celui-ci, par la bouche de soufflage 5, est à une température Tₛ. Ce flux d'air qₛ est constitué, d'une part, d'un flux qₗ prélevé par exemple à l'intérieur du local 9, et qui se trouve donc à la température T et, d'autre part, du flux q_{c} à une température T_{c} provenant de la centrale. Le coefficient d'induction α qui est, par définition, le rapport du flux d'air qₗ prélevé par exemple à l'intérieur du local 9, sur le flux total qₛ soufflé par la bouche de soufflage 5 dans le local 9, et que l'on peut faire varier, d'une part par construction, et d'autre part en faisant varier la pression de l'air fourni par la centrale au dispositif suivant l'invention, permet d'adapter ce dernier aux différentes conditions de travail souhaitées.

Ainsi par exemple si, compte tenu de ses dimensions et des conditions de température extérieure, le local 9, le dispositif de la technique antérieure nécessite, pour être maintenu à une température constante T de 20°C, un flux d'air à 50°C de 214m³/heure, l'air à 50°C ainsi soufflé dans le local 9 présentera un écart de température de 30°C avec la température ambiante de 20°C dudit local.

Suivant l'invention, et en choisissant un coefficient d'induction α de 0,5, c'est-à-dire un flux d'air qₛ soufflé dans le local composé de 50% d'air provenant de la centrale et de 50% d'air prélevé, dans le local 9, on souffle ainsi dans celui-ci de l'air provenant du mélange d'un flux q_{c} de 214m³/h à 50°C et d'un flux qₗ de 214m³/h à 20°C, soit un flux qₛ de 428m³/h d'air à 35°C. On constate ainsi que l'écart de température entre l'air soufflé dans le local 9 et l'air ambiant de celui-ci est de 15°C, soit deux fois moins important que dans les systèmes de la technique antérieure.

On pourrait bien entendu modifier, en fonction des cas particuliers propres à une installation donnée, le coefficient d'induction α. Ainsi, si l'on souhaite diminuer encore l'écart de température entre l'air soufflé dans le local et l'air ambiant de celui-ci, on augmentera le coefficient d'induction α. Par exemple, avec un coefficient d'induction de 0,67, si on prélève, par exemple, dans le local, 67% du flux d'air qₛ soufflé dans celui-ci, on prélève ainsi dans ce dernier 428m³/h d'air à 20°C que l'on mélange à 214m³/h d'air à 50°C provenant de la centrale, de façon à souffler dans le local 9 un flux d'air qₛ de 642m³/h d'air à 30°C. La température de l'air soufflé dans le local 9 ne dépasse donc plus la température ambiante que de 13°C.

La présente invention permet également de faire appel à un flux d'air q_{c} en provenance de la centrale qui est, à nombre de calories/frigories fournies égal, inférieur à celui des dispositifs de la technique antérieure.

Ainsi, au lieu de souffler 214m³/h d'air à 50°C, la centrale peut fournir 134m³/h d'air à 80°C, ce qui représente une même quantité de calories fournies au local. En utilisant par exemple un coefficient d'induction α de 0,60, ce qui correspond à un prélèvement dans le local 9 de 60% du flux qₛ soufflé dans celui-ci, le flux qₛ se décompose, comme vu précédemment, en, d'une part, un flux d'air q_{c} de 134m³/h à 80°C fourni par la centrale et d'autre part un flux d'air qₗ de 200m³/h à 20°C prélevé dans le local 9, ce qui correspond à un flux d'air global qₛ de 334m³/h d'air à 44°C.

On constate qu'il est ainsi possible, tout en réduisant de 6°C l'écart entre la température de l'air soufflé dans le local et la température de celui-ci, de réduire également de 38% le débit q_{c} fourni par la centrale, ce qui permet d'une part de réduire la section des gaines d'alimentation 1 de 38%, et donc de diminuer l'encombrement de l'installation, de réduire les coûts de celle-ci et, d'autre part, d'utiliser des centrales pourvues de ventilateurs moins puissants, donc moins coûteux à l'achat et en consommation électrique.

La présente invention est également utilisable en mode refroidissement, c'est-à-dire en été, pour maintenir un local 9 à une température constante T, en soufflant dans celui-ci de l'air provenant d'une centrale de conditionnement d'air à une température T, au-dessous de la température ambiante du local. On sait qu'avec un dispositif suivant la technique antérieure, tel que représenté sur la figure 4, pour maintenir un local 9 à une température T=25°C, par une température extérieure de 32°C, on devra souffler dans le local un flux d'air de 214m³/h à 16°C. Or la quantité de frigories ainsi apportée n'est pas suffisante, et on ne peut descendre plus bas la température de l'air soufflé sous peine de créer une gêne pour l'utilisateur du local. On est donc conduit à augmenter la section des gaines 1 utilisées, dans un rapport de 2 à 3, ce qui rend parfois impossible le passage de ces gaines dans les faux-plafonds. Suivant le dispositif de la figure 1, on peut pulser dans le conduit 4, calorifugé pour empêcher les phénomènes de condensation à la surface de celui-ci, 214m³/h d'air à 7°C, ce qui fournit une quantité de frigories double de la précédente, à laquelle on mélange (avec un coefficient d'induction de 0,6%) 321m³/h d'air à 25°C prélevés dans le local 9 de façon à souffler dans celui-ci 535m³/h d'air à 17,8°C.

On constate ainsi que l'induction, non seulement permet de fournir au local 9 la quantité de frigories nécessaire pour assurer sa régulation en température, sans nécessiter une augmentation de la section des gaines 1 ou des conduits d'alimentation 4, mais permet également de souffler dans ceux-ci de l'air se rapprochant davantage de la température ambiante du local 9 ce qui procure à l'utilisateur un meilleur confort. On notera, qu'avec une installation suivant l'art antérieur, pour fournir le même nombre de frigories au local, dans les mêmes conditions de confort, on aurait dû pulser dans celui-ci un flux de 535m³/h d'air à 17,8°C.

Sur la figure 2 on a représenté un ensemble composé d'un élément tubulaire 40 sur une extrémité duquel vient se raccorder une gaine 1 (en tirets) d'un diamètre intérieur D voisin de 200mm, reliée à une centrale de conditionnement d'air, et dont l'autre extrémité est raccordée à une autre gaine 1′ (en tirets) de même diamètre D, reliée à une bouche de soufflage, non représentée sur le dessin. Un échangeur cylindrique 42 est disposé à l'entrée et à l'intérieur de l'élément tubulaire 40. L'échangeur 42 est alimenté en fluide caloporteur par deux canalisations 44 et 46. Cet échangeur 42 est suivi d'un élément convergent 2, dont l'orifice de sortie 3 est d'un diamètre d sensiblement égal au tiers du diamètre interne D des gaines 1,1′. Immédiatement en aval de l'orifice de sortie 3, un tube cylindrique transversal 48, de même diamètre D que les gaines 1,1′ débouche, dans l'élément tubulaire 40. Une gaine de reprise 13, reliée à une bouche de reprise, non représentée sur le dessin, se raccorde sur le tube cylindrique 40.

Cette disposition permet, dans le cas où la centrale d'air se trouve éloignée des locaux à conditionner, de limiter les pertes thermiques au niveau des gaines d'alimentation, en diminuant l'écart entre la température du flux d'air transporté par ces gaines et l'air ambiant. Chaque échangeur 42 fournit donc à l'air provenant de la centrale les calories, ou les frigories, dont il a besoin pour se trouver à la température de soufflage optimale souhaitée, fonction des différents autres paramètres de l'installation. De plus on utilise habituellement les échangeurs 42, combinés à des moyens permettant d'assurer une bonne distribution des filets d'air, ce qui permet d'améliorer l'homogénéité de la vitesse de l'air à l'intérieur de la veine d'air fournie à l'élément convergent 2 et, en conséquence celle des veines centrale 15 et annulaire 17, et finalement, les qualités d'insonorisation du dispositif suivant l'invention.

Sur la figure 3 on a remplacé l'échangeur 42 de la figure 2 par un système de contrôle de débit de l'air pulsé par la centrale. Ce système se compose de deux capteurs différentiels 50,52 disposés respectivement en amont et en aval d'un élément convergent 2, de façon à bénéficier de la perte de charge créée par celui-ci et qui est nécessaire à ce type de mesure. Le dispositif comprend un registre 54, logé dans l'élément tubulaire 40, en amont de l'élément convergent 2, mobile en rotation autour d'un axe transversal 56, et qui permet, en fonction de sa position angulaire, d'obturer plus ou moins l'élément tubulaire 40, et des moyens d'asservissement 58 aptes à commander le registre 54 en fonction des mesures des capteurs 50 et 52 et des conditions de fonctionnement définies par l'utilisateur. En utilisant, suivant l'invention, la perte de charge créée par l'élément convergent 2 pour réaliser la mesure, on supprime de ce fait les éléments, tels que les croisillons, de la technique antérieure.

Comme montré sur la figure 4, une installation suivant la technique antérieure comprend une gaine principale 1, de forte section, qui alimente une série de locaux 9, comportant chacun une bouche de soufflage 5 réunie, par une gaine 1a, à une gaine d'alimentation principale 1, les gaines 1a étant montées en parallèle les unes par rapport aux autres sur la gaine principale 1. On sait que, dans une installation classique de ce type, il existe une perte de charge, entre la bouche de soufflage 5 située la plus en amont et la boucle de soufflage 5′ située la plus en aval, à une distance qui, dans le cas d'une gaine de grande longueur, peut être importante. Ainsi, dans le cas de la forme de réalisation représentée sur la figure 4, et en admettant que la distance f séparant les bouches de soufflage amont 5 et aval 5′ soit d'environ 50 mètres, on peut prendre en compte une perte de charge moyenne de l'ordre de 50 pascals. En réglant la pression dans la gaine principale 1, pour que la pression de la bouche aval 5′ ait une pression suffisante, estimée à 20 pascals, la pression au niveau de la bouche de soufflage amont 5 est, dès lors, de 70 pascals. Dans ces conditions si la bouche aval 5′ est calculée pour fournir un flux d'air de 100m³/h, le débit fourni par la bouche de soufflage amont est dès lors de 100 $\sqrt{\text{70/20}}$ , soit 187m³/h. L'augmentation de débit de la bouche de soufflage amont 5 est ainsi de 87%, et on voit, dans ces conditions, que les moyens à mettre en oeuvre pour ramener ce débit au niveau de celui de la bouche de soufflage aval 5′ seront relativement importants puisque le débit doit être sensiblement divisé par deux.

La figure 5, représente une installation de même type, mais mise en oeuvre suivant la présente invention. Elle comprend une série de dispositifs tels que ceux représentés sur les figures 1 à 3 précédemment décrits, dans lesquels les conduites de soufflage et de reprise ont des diamètres de l'ordre de trois fois celui de l'orifice de sortie 3 de l'élément convergent 2, et les distances existant entre les axes zz′ des bouches de soufflage 5 et les orifices de sortie 3 des éléments convergents 2 sont de l'ordre de 10 fois le diamètre de ces derniers. Ces dispositifs sont disposés en parallèle sur la canalisation principale 1, de façon à souffler, dans une série de locaux 9, un flux d'air qₛ. Comme précédemment, on admettra que la perte de charge existant entre les gaines d'alimentation amont et aval est de 50 pascals. Dans ces ces conditions, pour obtenir, au niveau de l'élément convergent aval 2, un débit d'environ 100m³/h la pression dans celui-ci doit être de 300 pascals et cette même pression au niveau de l'élément convergent 2 amont doit en conséquence être de 350 pascals. Le débit fourni par celui-ci est dès lors 100 $\sqrt{\text{350/300}}$ soit 110m³/h.

On constate ainsi que le dispositif suivant l'invention joue un rôle autorégulateur de débit, puisque le taux d'accroissement de débit dû à une même perte de charge, qui était de 87% dans une installation suivant la technique antérieure, passe à une valeur de 10% dans une installation suivant l'invention. Cette différence serait encore plus marquée dans le cas d'une gaine d'alimentation 1 plus longue et présentant donc une perte de charge plus élevée. Ainsi dans le cas d'une perte de charge entre des bouches extrêmes amont et aval de 100 pascals, les taux d'accroissement du débit soufflé par la bouche amont par rapport à celui de la bouche aval sont respectivement de 144% pour les dispositifs suivant l'art antérieur et de 15% pour les dispositifs suivant l'invention.

On pourrait bien entendu, pour des débits d'air importants, utiliser un élément convergent 2 composé de plusieurs troncs de cônes coaxiaux. Ainsi, comme représenté sur la figure 6, on peut utiliser un élément convergent 2 constitué d'un élément convergent externe 2a et d'un élément convergent interne 2b, ces deux éléments étant liés par des entretoises longitudinales 22. Cette disposition permet de limiter les turbulences et d'obtenir des veines centrale 15 et annulaire 17 plus stables, ce qui améliore l'insonorisation du dispositif suivant l'invention.

Cette disposition permet donc, soit à niveau sonore égal et à énergie consommée égale, d'augmenter le coefficient d'induction α, soit à coefficient d'induction α égal de diminuer le niveau sonore et l'énergie consommée.

Comme montré sur la figure 7, l'élément convergent 2 peut être constitué d'un tronc de cône excentré, c'est-à-dire dont l'axe uu′ de l'orifice de sortie 3 est décalé latéralement d'une valeur a par rapport à l'axe longitudinal yy′ de la gaine d'alimentation 1. Ce tronc de cône est solidaire d'une partie cylindrique 62, d'axe yy′ s'ajustant à l'intérieur de la gaine 1. Cette disposition permet, en faisant tourner l'ensemble du tronc de cône et de la partie cylindrique 62 autour de l'axe yy′, de faire varier le coefficient d'induction α en éloignant plus ou moins la veine d'air centrale 15 de la sortie de la gaine de reprise 13.

Dans une variante particulièrement intéressante de l'invention, représentée sur la figure 8, le dispositif est constitué d'un ensemble comprenant un élément tubulaire 70 d'axe longitudinal yy′, ouvert à son extrémité amont et fermé à son extrémité aval. Cet élément tubulaire 70 reçoit, d'amont en aval, un dispositif 71 destiné à assurer la régulation du flux d'air provenant de la centrale, un élément convergent 2, une bouche d'aspiration rectangulaire 72, de grand axe longitudinal c'est-à-dire parallèle à l'axe yy′, réalisée dans la paroi de l'élément tubulaire 70, juste en aval de l'orifice de sortie 3 de l'élément convergent 2, et une bouche de soufflage 74, de même forme que la bouche d'aspiration 72, disposée sur la même génératrice de l'élément tubulaire 70 que cette dernière et plus loin en aval. Les bouches d'aspiration 72 et de soufflage 74 sont entourées d'un cadre, respectivement 73 et 76 pourvu de ventelles 77, destinées à assurer une bonne orientation des flux d'air aspiré et soufflé. Suivant l'invention la partie la plus en amont de la bouche d'aspiration 72 est en alignement, suivant un axe transversal xx′ perpendiculaire à l'axe longitudinal yy′, avec l'orifice de sortie 3 de l'élément convergent 2. De plus, l'axe uu′ de la bouche de soufflage 76 est disposé à une distance de l'orifice de sortie 3 de l'élément convergent 2 égale à sensiblement 13 fois le diamètre d de l'orifice de sortie 3 de l'élément convergent 2.

Un tel ensemble, comprend tous les éléments du dispositif suivant l'invention agencés de façon à fournir un bruit de fonctionnement minimal associé à des qualités de fonctionnement optimales. Cet ensemble est destiné à être fixé sur la cloison 9 d'un local à conditionner, sans nécessiter de calculs de la part de l'installateur en raison de sa conception unitaire, ce qui facilite grandement sa mise en oeuvre et constitue également une garantie que les différents éléments du dispositif ont été assemblés de façon à fournir le meilleur résultat. Eventuellement le dispositif 71, destiné à assurer la régularisation du flux d'air en provenance de la centrale, peut être pourvu, de façon connue, de moyens échangeurs alimentés en fluide caloporteur par des canalisations, ces moyens échangeurs permettant d'ajuster la quantité de calories/frigories provenant de la centrale destinée à être fournie au système.

La demanderesse a constaté, qu'en utilisant un élément convergent 2 possédant une paroi de forme générale tronconique, constituée d'une série d'ondulations adjacentes, on obtenait une amélioration de la stabilité de l'écoulement de l'air qui contribuait encore à diminuer le bruit du dispositif.

Ainsi, dans le mode de mise en oeuvre représenté sur les figures 9 et 10, l'élément convergent 2 est constitué, d'amont en aval, d'une partie cylindrique 80, d'un diamètre externe, de préférence égal au diamètre interne D de la gaine 1 d'alimentation en air (représentée en trait interrompu sur le dessin), et d'une seconde partie 82, de forme globale en tronc de cône, constituée d'une série d'ondulations adjacentes 84, se terminant par un orifice de sortie aval 3 de diamètre moyen d′ correspondant au diamètre du cercle délimitant une surface interne équivalente à la surface de l'orifice de sortie 3 (représenté en trait interrompu sur la figure 10). L'orifice de sortie 3 de l'élément convergent 2 possède ainsi une périphérie constituée d'une succession de demi-cercles 85. De préférence les ondulations 84 sont de forme semi-tronconique. Le diamètre g de la grande base et le diamètre p de la petite base de ces semi-troncs de cône sont égaux au sixième respectivement des diamètres D de la partie cylindrique 80 et du diamètre moyen d′ de l'orifice de sortie 3. Cette disposition est particulièrement intéressante en ce qu'elle permet d'augmenter la surface de contact ce qui améliore la stabilité de l'écoulement.

## Revendications

1. Dispositif destiné à assurer la régulation en température d'un local au moyen d'un flux d'air (qs) à faible vitesse pulsé dans celui-ci, comportant une bouche d'aspiration (11,72) et une bouche de soufflage (5,74) disposées dans ledit local (9), la bouche d'aspiration (11,72) et la bouche de soufflage (5,74) débouchant dans une même canalisation (4) en communication avec une conduite d'alimentation en air sous pression (1), par des orifices d'aspiration et de soufflage, dans lequel ladite conduite d'alimentation en air sous pression débouche à une extrémité de ladite canalisation (4), par au moins un élément (2) convergent d'amont en aval, les bouches d'aspiration (11,72) et de soufflage (5,74) étant respectivement réunies aux orifices d'aspiration et de soufflage par des gaines d'aspiration (13) et de soufflage (6), caractérisé en ce que la partie la plus en amont de la surface d'intersection entre la gaine d'aspiration (13) et la canalisation (4) est disposée immédiatement en aval de l'orifice de sortie (3) de l'élément convergent (2), de façon à créer, dans ladite canalisation (4), entre les orifices d'aspiration et de soufflage, deux veines d'air coaxiales, à savoir une veine centrale (15) dans laquelle l'air se déplace à grande vitesse, et une veine d'air périphérique (17), entourant la veine d'air centrale, dans laquelle l'air se déplace à faible vitesse.

2. Dispositif suivant la revendication 1 caractérisé en ce que la veine d'air périphérique (17) est créée, par le déplacement de la veine d'air centrale (15) à partir de l'air aspiré dans le local (9) par la bouche d'aspiration (11,72).

3. Dispositif suivant la revendication 2 caractérisé en ce que l'axe (zz′) de la gaine de soufflage (6) est disposée à une distance (L) de l'orifice de sortie (3) de l'élément convergent (2) égale à au moins sept fois le diamètre (d) de l'orifice de sortie (3) dudit élément convergent (2).

4. Dispositif suivant la revendication 2 caractérisé en ce que le diamètre (D) de la canalisation (4) dans laquelle débouche l'élément convergent (2), est égal à au moins deux fois le diamètre (d) de l'orifice de sortie (3) de l'élément convergent (2).

5. Dispositif suivant l'une quelconque des revendications précédentes caractérisé en ce qu'il comprend des moyens de réglage du débit du flux d'air admis par la conduite d'alimentation en air (1).

6. Dispositif suivant l'une quelconque des revendications précédentes caractérisé en ce que l'élément convergent est constitué d'un tronc de cône (2), dont le diamètre externe de la grande base est identique au diamètre interne (D) de la gaine (1) reliée aux moyens d'alimentation en air sous pression.

7. Dispositif suivant l'une quelconque des revendications précédentes caractérisé en ce que l'élément convergent (2) est constitué de deux troncs de cônes coaxiaux, à savoir un premier tronc de cône extérieur (2a), et un second tronc de cône intérieur (2b) fixé sur le premier tronc de cône (2a) par des entretoises radiales et longitudinales (22).

8. Dispositif suivant l'une quelconque des revendications 6 et 7 caractérisé en ce que l'axe longitudinal (uu′) de l'orifice de sortie (3) de l'élément convergent (2) est décalé transversalement par rapport à l'axe longitudinal (yy′) de la gaine d'alimentation (1).

9. Dispositif suivant la revendication 8 caractérisé en ce que l'élément convergent (2) est solidaire d'une base cylindrique (62) montée mobile en rotation autour de l'axe (yy′) de la gaine d'alimentation (1).

10. Dispositif suivant l'une quelconque des revendications précédentes caractérisé en ce qu'en amont de l'élément convergent (2), est disposé un échangeur (42) permettant d'ajuster la température du flux d'air (q_{c}) admis par la conduite d'alimentation en air (1).

11. Dispositif suivant l'une quelconque des revendications précédentes caractérisé en ce qu'en amont de l'élément convergent (2) sont disposés des moyens aptes à assurer la régularisation des filets d'air en provenance des moyens d'alimentation en air sous pression.

12. Dispositif suivant l'une quelconque des revendications précédentes caractérisé en ce qu'en amont de l'élément convergent (2) sont disposés des moyens (54) permettant d'ajuster le débit du flux d'air (q_{c}) provenant des moyens d'alimentation en air sous pression.

13. Dispositif suivant la revendication 12 caractérisé en ce que de part et d'autre de l'élément convergent (2) sont disposés des capteurs de pression (50,52) destinés à mesurer le débit du flux d'air délivré par l'élément convergent.

14. Dispositif suivant l'une quelconque des revendications précédentes caractérisé en ce que l'élément convergent (2) est constitué, d'amont en aval, d'une première partie cylindrique (80) de diamètre externe (D) de préférence égal au diamètre interne de la gaine (1) d'alimentation en air, et d'une seconde partie de forme globale en tronc de cône (82) constituée d'une série d'ondulations (84).

15. Dispositif suivant la revendication 14 caractérisé en ce que les ondulations (84) sont de forme sensiblement tronconique, les diamètres respectifs (g) et (p) de la grande et de la petite base des ondulations semi-tronconique (84) étant égal environ au sixième des diamètres respectifs (D) de la première partie cylindrique (80) et du diamètre (d′) moyen de l'orifice de sortie (3) de l'élément convergent (2).

16. Dispositif suivant l'une quelconque des revendications précédentes caractérisé en ce que la canalisation (4) est prolongée de l'amont vers l'aval, au-delà de l'orifice de soufflage par un espace fermé (20) dont la profondeur (p) est égale à environ le quart du diamètre de la canalisation (4), de façon que l'air contenu dans celui-ci se comporte comme un tampon pneumatique amortisseur.

## Patentansprüche

1. Vorrichtung zur Temperaursteuerung eines Raumes mittels eines langsam in diesen gepulsten Luftstromes (qs), mit einer Lufteintrittsklappe (11, 72) und einer Luftaustrittsklappe (5, 74), welche in dem genannten Raum (9) angeordnet sind, wobei sowohl die Lufteintritts- (11,72) als auch die Luftaustrittsklappe (5, 74) durch Ansaug- und Abluftöffnungen in ein und dieselbe Rohrleitung (4) münden, welche mit einer unter Druck stehenden Luftzufuhrleitung (1) in Verbindung steht, bei der weiterhin die genannte unter Druck stehende Luftzufuhrleitung an einem Ende der genannten Rohrleitung (4) durch zumindest ein von oben in Richtung stromabwärts konvergentes Element (2) ausmündet, wobei die Lufteintritts- (11, 72) und die Luftaustrittsklappen (5, 74) jeweils durch einen Ansaug- (13) und einen Abluftkanal (6) mit den Ansaug- und Abluftöffnungen verbunden sind, dadurch gekennzeichnet, daß der am höchsten stomaufwärts befindliche Teil der Schnittfläche zwischen dem Ansaugkanal (13) und der Rohrleitung (4) unmittelbar stromabwärts der Auslaßöffnung (3) des konvergenten Elementes (2) so angeordnet ist, daß in der genannten Rohrleitung (4), zwischen der Ansaug- und der Abluftöffnung, zwei koaxiale Luftadern geschaffen werden, genauer gesagt eine zentrale Luftader (15), in welcher sich die Luft sehr schnell fortbewegt, und eine periphere Luftader (17), die die zentrale Luftader umgibt und in welcher sich die Luft nur langsam fortbewegt.

2. Vorrichtung nach Anspruch 1, dadurch gekennzeichnet, daß die periphere Luftader (17) durch Verschieben der mittigen Luftader (15) auf Grund der durch die Lufteintrittsklappe (11, 72) in den Raum (9) angesaugten Luft geschaffen wird.

3. Vorrichtung nach Anspruch 2, dadurch gekennzeichnet, daß die Achse (zz′) des Abluftkanales (6) in einer Entfernung (L) von der Auslaßöffnung (3) des konvergenten Elementes (2) angeordnet ist, die zumindest dem Siebenfachen des Durchmessers (d) der Auslaßöffnung (3) des genannten konvergenten Elementes (2) entspricht.

4. Vorrichtung nach Anspruch 2, dadurch gekennzeichnet, daß der Durchmesser (D) der Rohrleitung (4), in welche das konvergente Element (2) mündet, zumindest gleich dem Zweifachen des Durchmessers (d) der Auslaßöffnung (3) des konvergenten Elementes (2) entspricht.

5. Vorrichtung nach einem der Ansprüche 1 bis 4, dadurch gekennzeichnet, daß sie Mittel zur Regelung des Durchsatzes des durch die Luftzufuhrleitnng (1) zugeführten Luftstromes aufweist.

6. Vorrichtung nach einem der Ansprüche 1 bis 5, dadurch gekennzeichnet, daß das konvergente Element aus einem Kegelstumpf (2) besteht, dessen äußerer Durchmesser der großen Grundfläche mit dem inneren Durchmesser (D) des Kanales (1), welcher mit den unter Druck stehenden Luftzufuhrmitleln verbunden ist, übereinstimmt.

7. Vorrichtung nach einem der Ansprüche 1 bis 6, dadurch gekennzeichnet, daß das konvergente Element (2) aus zwei koaxialen Kegelstümpfen besteht, genauer gesagt aus einem ersten äußeren Kegelstumpf (2a) und einem zweiten inneren Kegelstumpf (2b), welcher auf dem ersten Kegelstumpf (2a) mit Hilfe von Radial- und Längsstreben (22) befestigt ist.

8. Vorrichtung nach einem der Ansprüche 6 oder 7, dadurch gekennzeichnet, daß die Längsachse (uu′) der Auslaßöffnung (3) des konvergenten Elementes (2) gegenüber der Längsachse (yy′) des Zufuhrkanales (1) quer verschoben ist.

9. Vorrichtung nach Anspruch 8, dadurch gekennzeichnet, daß das konvergente Element (2) aus einem Stück mit einem zylindrischen Grundkörper (62) gefertigt ist, welcher drehbeweglich um eine Achse (yy′) des Zufuhrkanales (1) gelagert ist.

10. Vorrichtung nach einem der Ansprüche 1 bis 9, dadurch gekennzeichnet, daß stromaufwärts des konvergenten Elementes (2) ein Austauscher (42) angeordnet ist, mit Hilfe dessen die Temperatur des durch die Luftzufuhrleitung (1) zugeführten Luftstromes (q_{c}) eingestellt werden kann.

11. Vorrichtung nach einem der Ansprüche 1 bis 10, dadurch gekennzeichnet, daß stromaufwärts des konvergenten Elementes (2) Vorrichtungen angeordnet sind, mittels derer die Luftströme aus den unter Druck stehenden Luftzufuhrmitteln gesteuert werden können.

12. Vorrichtung nach einem der Ansprüche 1 bis 11, dadurch gekennzeichnet, daß stromaufwärts des konvergenten Elementes (2) Vorrichtungen (54) angeordnet sind, die eine Einstellung des Durchsatzes des Luftstromes (q_{c}) aus den unter Druck stehenden Luftzufuhrmitteln ermöglichen.

13. Vorrichtung nach Anspruch 12, dadurch gekennzeichnet, daß auf beiden Seiten des konvergenten Elementes (2) Druckmeßwertgeber (50, 52) angeordnet sind, mit Hilfe derer der Durchsatz des aus dem konvergenten Element austretenden Luftstromes gemessen wird.

14. Vorrichtung nach einem der Ansprüche 1 bis 13, dadurch gekennzeichnet, daß das konvergente Element (2) von oben in Richtung stromabwärts aus einem ersten zylindrischen Teil (80) mit einem äußeren Durchmesser (D), der vorzugsweise dem inneren Durchmesser des Luftzufuhrkanales (1) entspricht, besteht sowie aus einem zweiten Teil (82), welches im wesentlichen die Form eines Kegelstumpfes aufweist und aus einer Reihe von Wellengebilden (84) besteht.

15. Vorrichtung nach Anspruch 14, dadurch gekennzeichnet, daß die Wellengebilde (84) im wesentlichen eine kegelstumpfartige Form aufweisen, wobei die jeweiligen Durchmesser (g) und (p) der großen und der kleinen Basis der halbkegdstumpfartigen Wellengebilde (84) in etwa einem Sechstel der entsprechenden Durchmesser (D) des ersten zylindrischen Teiles (80) und des mittleren Durchmessers (d′) der Auslaßöffnung (3) des konvergenten Elementes (2) entsprechen.

16. Vorrichtung nach einem der Ansprüche 1 bis 15, dadurch gekennzeichnet, daß die Rohrleitung (4) von oben in Richtung stromabwärts verlängert ist und zwar über die Austrittsöffnung hinaus durch einen geschlossenen Raum (20), dessen Tiefe (p) in etwa einem Viertel des Durchmessers der Rohrleitung (4) entspricht, so daß die in diesem enthaltene Luft wie ein pneumatischer Puffer wirkt.

## Claims

1. Device for controlling the temperature in premises by means of a low velocity air flow (qs) pulsed therein, comprising a suction vent (11, 72) and a blowing vent (5, 74) disposed in said premises, the suction vent (11, 72) and the blowing vent (5, 74) opening out in the same pipe (4) in communication with a pressurized air supply duct (1), via suction and blowing orifices, in which said pressurized air supply duct opens out at one end of said pipe (4), via at least one element (2) converging from upstream to downstream, the suction (11, 72) and blowing (5, 74) vents being respectively connected to the suction and blowing orifices by suction (13) and blowing (6) conduits, characterized in that the most upstream part of the surface of intersection between the suction conduit (13) and the pipe (4) is disposed immediately downstream of the outlet orifice (3) of the convergent element (2), so as to create, in said pipe (4), between the suction and blowing orifices, two coaxial air streams, namely a central stream (15) in which the air moves at high velocity, and a peripheral air stream (17), surrounding the central air stream, in which the air moves at low velocity.

2. Device according to Claim 1, characterized in that the peripheral air stream (17) is created by the displacement of the central air stream (15) from the air sucked in the premises (9) by the suction vent (11, 72).

3. Device according to Claim 2, characterized in that the axis (zz′) of the blowing conduit (6) is disposed at a distance (L) from the outlet orifice (3) of the convergent element (2) equal to at least seven times the diameter (d) of the outlet orifice (3) of said convergent element (2).

4. Device according to Claim 2, characterized in that the diameter (D) of the pipe (4) into which the convergent element (2) opens out, is equal to at least twice the diameter (d) of the outlet orifice (3) of the convergent element (2).

5. Device according to any one of the preceding Claims, characterized in that it comprises means for adjusting the flowrate of the air flow admitted via the air supply duct (1).

6. Device according to any one of the preceding Claims, characterized in that the convergent element is constituted by a frustrum of cone (2) of which the outer diameter of the large base is identical to the inner diameter (D) of the duct (1) connected to the pressurized air supply means.

7. Device according to any one of the preceding Claims, characterized in that the convergent element (2) is constituted by two coaxial frustums of cones, namely a first outer frustum of cone (2a) and a second inner frustum of cone (2b) fixed on the first frustum of cone (2a) by radial and longitudinal spacers (22).

8. Device according to either one of Claims 6 and 7, characterized in that the longitudinal axis (uu′) of the outlet orifice (3) of the convergent element (2) is offset transversely with respect to the longitudinal axis (yy′) of the supply duct (1).

9. Device according to Claim 8, characterized in that the convergent element (2) is fast with a cylindrical base (62) mounted mobile in rotation about axis (yy′) of the supply duct (1).

10. Device according to any one of the preceding Claims, characterized in that, upstream of the convergent element (2), is disposed an exchanger (42) making it possible to adjust the temperature of the air flow (q_{c}) admitted via the air supply duct (1).

11. Device according to any one of the preceding Claims, characterized in that, upstream of the convergent element (2), are disposed means adapted to ensure regularization of the air streams coming from the pressurized air supply means.

12. Device according to any one of the preceding Claims, characterized in that, upstream of the convergent element (2), are disposed means (54) for adjusting the flowrate of the air flow (q_{c}) coming from the pressurized air supply means.

13. Device according to Claim 12, characterized in that on either side of the convergent element (2) are disposed pressure sensors (50, 52) intended to measure the flowrate of the air flow delivered by the convergent element.

14. Device according to any one of the preceding Claims, characterized in that the convergent element (2) is constituted, from upstream to downstream, by a first cylindrical part (80) whose outer diameter (D) is preferably equal to the inner diameter of the air supply duct (1), and by a second part overall in the form of a frustum of cone (82) constituted by a series of undulations (84).

15. Device according to Claim 14, characterized in that the undulations (84) are of substantially truncated form, the respective diameters (g) and (p) of the large and of the small base of the semi-truncated undulations (84) being equal to about one sixth of the respective diameters (D) of the first cylindrical part (80) and of the mean diameter (d′) of the outlet orifice (3) of the convergent element (2).

16. Device according to any one of the preceding Claims, characterized in that the pipe (4) is extended from upstream to downstream, beyond the blowing orifice, by a closed space (20) whose depth (p) is equal to about a quarter of the diameter of the pipe (4), so that the air contained therein acts as a damping air buffer.
